# EUROPÄISCHE PATENTSCHRIFT

(11) **EP 3 084 898 B1**
(45) Veröffentlichungstag und Bekanntmachung des Hinweises auf die Patenterteilung: **07.08.2019**
(21) Anmeldenummer: 14841356.0
(22) Anmeldetag: 19.12.2014
(51) Int. Cl.: H01R 13/74, H01R 9/24, H01R 31/02, H01R 107/00, H01R 4/64

(54) **VORRICHTUNG ZUM KONTAKTIEREN VON ELEKTRISCHEN LEITERN UND/ODER ELEKTRISCHEN KONTAKTELEMENTEN, SOWIE LEUCHTE ODER ELEKTRISCHES GERÄT**
DEVICE FOR CONTACTING ELECTRICAL CONDUCTORS AND/OR ELECTRICAL CONTACT ELEMENTS, AS WELL AS LAMP OR ELECTRICAL DEVICE
DISPOSITIF PERMETTANT LA MISE EN CONTACT DE CONDUCTEURS ÉLECTRIQUES ET/OU D'ÉLÉMENTS DE CONTACT ÉLECTRIQUES, ET APPAREIL D'ÉCLAIRAGE OU APPAREIL ÉLECTRIQUE

(30) Priorität: 19.12.2013 AT 4542013 U
(43) Veröffentlichungstag der Anmeldung: 26.10.2016
(73) Patentinhaber: Tridonic GmbH & Co KG, 6851 Dornbirn (AT)
(72) Erfinder: MOSER, Peter, A-6135 Stans (AT); RIEDLER, Thomas, A-6121 Baumkirchen (AT)
(74) Vertreter: Rupp, Christian
(86) Internationale Anmeldenummer: PCT/AT2014/050309
(87) Internationale Veröffentlichungsnummer: WO 2015/089540

(56) Entgegenhaltungen:
- DE-A1- 10 213 854
- DE-A1- 10 216 574
- GB-A- 2 130 819
- JP-A- H04 329 270
- JP-A- 2000 243 478
- JP-A- 2007 080 686
- US-A- 3 007 131

## Beschreibung

Die Erfindung betrifft eine Vorrichtung zum Kontaktieren von elektrischen Leitern und/oder elektrischen Kontaktelementen, nach dem Oberbegriff des Anspruchs 1, sowie eine Leuchte oder ein elektrisches Gerät.

Solche Vorrichtungen, auch als Anschluss- und Verbindungsklemme bekannt, werden beispielsweise für den elektrischen Anschluss von Leuchten verwendet. Sie können auch bei LED-Anwendungen im Einsatz kommen oder auch für sonstige elektrische Geräte.

Bei bestehenden Systemen für Leuchten, vor allem bei Schienenleuchten mit einzelnen Leuchten, die auf einer Schiene angeordnet werden, sind Vorrichtungen vorhanden, die einerseits eine Anschlussklemme für die Strom- und/oder Steuerleitungen aufweisen und anderseits einen Abgriff, um die weitere elektrische Verbindung zum Leuchtmittel gewährleisten zu können. Die Anschlussklemme und dem Abgriff können an sich bekannte Produkte, die von einander unabhängig sind. Der Raster der Anschlussklemme und der Raster des Abgriffes können dadurch zum Teil unterschiedlich sein. Die Anschlussklemme und der Abgriff können beispielsweise mit einzelnen Leitern verbunden werden, wobei die Leiter unter anderem abgezwickt und isoliert werden sollen. Der Montageaufwand ist dadurch erheblich, viele Einzelkomponenten sind erforderlich und die gesamte Vorrichtung benötigt viel Platz in der Leuchte, vor allem in der Länge.

Aus dem Stand der Technik ist beispielsweise die AT 13096 U1 bekannt, wobei die Vorrichtung einem Gehäuse-Vorderteil und einem Gehäuse-Hinterteil als Einheit aufweist, sowie elektrische Verbindungselemente, die zwischen der Kontaktierstellen im Gehäuse-Vorderteil und der Kontaktierstellen im Gehäuse-Hinterteil in der Einheit angeordnet sind und diese jeweils elektrisch verbinden, wobei die jeweiligen elektrischen Verbindungselemente einen vorhandenen Versatz zwischen den verbundenen Kontaktierstellen im Gehäuse-Vorderteil und Gehäuse-Hinterteil ausgleichen können. Nachteil ist, dass die Steckmöglichkeiten in der Vorrichtung beschränkt sind, es gibt nur eine Gruppe von Kontaktierstellen im Gehäuse-Vorderteil und eine weitere Gruppe von Kontaktierstellen im Gehäuse-Hinterteil.

Aus dem Stand der Technik ist auch die GB-2 190 819 A bekannt, wobei eine Vorrichtung zum Kontaktieren von elektrischen Leitern ein Gehäuse-Vorderteil und ein Gehäuse-Hinterteil aufweist, wobei zumindest eine erste elektrische Kontaktierung über erste Kontaktierstellen im Gehäuse-Vorderteil und zumindest eine weitere elektrische Kontaktierung über Kontaktierstellen im Gehäuse-Hinterteil vorgesehen sind, wobei auf einer Seite der Vorrichtung eine Abstufung zwischen dem Gehäuse-Vorderteil und dem Gehäuse-Hinterteil ausgebildet ist, wobei zweite Kontaktierstellen zur elektrische Kontaktierung vorgesehen sind und im Gehäusevorderteil derart angeordnet sind, dass die Höhe des Gehäuse-Hinterteils kleiner ist als die Höhe des Gehäuse-Vorderteils, wobei die zweiten Kontaktierstellen zur elektrischen Kontaktierung zugänglich sind.

Der Erfindung liegt die Aufgabe zugrunde, eine Vorrichtung der eingangs angegebenen Arten so weiterzubilden, dass die Kontaktierung von elektrischen Leitern und/oder elektrischen Kontaktelementen noch flexibler gestaltet wird und die Montage der Vorrichtung in der Leuchte oder im elektrischen Gerät weiterhin vereinfacht wird.

Die Lösung der Aufgaben erfolgt erfindungsgemäß durch die in den unabhängigen Ansprüchen angegebenen Markmale.

Die erfindungsgemäße Vorrichtung zum Kontaktieren von elektrischen Leitern und/oder elektrischen Steckverbinder weist zumindest einem Gehäuse-Vorderteil und einem Gehäuse-Hinterteil auf, wobei das Gehäuse-Vorderteil und das Gehäuse-Hinterteil als Einheit ausgebildet werden, wobei zumindest eine erste elektrische Kontaktierung über Kontaktierstellen im Gehäuse-Vorderteil und zumindest eine weitere elektrische Kontaktierung über Kontaktierstellen im Gehäuse-Hinterteil vorgesehen sind.

Ein wesentliches Merkmal der erfindungsgemäßen Vorrichtung ist, dass auf einer Seite der Vorrichtung eine Abstufung zwischen dem Gehäuse-Vorderteil und dem Gehäuse-Hinterteil ausgebildet ist, wobei Kontaktierstellen zur elektrischen Kontaktierung im Bereich der Abstufung vorgesehen sind.

Dadurch ist eine Aussenkante bzw. eine Ebene des Gehäuse-Vorderteils versetzt angeordnet im Vergleich zu der Aussenkante bzw. zu der Ebene des Gehäuse-Hinterteils auf derselben Seite der Vorrichtung.

Erfindungsgemäß werden die Kontaktierstellen im Gehäuse-Vorderteil angeordnet. Dadurch ist das Gehäuse-Hinterteil zumindest in einer Richtung schmäler als das Gehäuse-Vorderteil ausgebildet.

Vorteilhaft ist es, wenn die Abstufung zwischen dem Gehäuse-Vorderteil und dem Gehäuse-Hinterteil auf der Unterseite der Vorrichtung ausgebildet ist.

Erfindungsgemäß wird ein Freiraum auf der Unterseite des Gehäuse-Hinterteils vorgesehen. Dadurch werden die Kontaktierstellen zu elektrischer Kontaktierung im Bereich der Abstufung gut zugänglich. Es vereinfacht die Montage und die Verdrahtung bzw. Verkabelung in der Leuchte oder im elektrischen Gerät, da ein Weiterschleifen zu weiteren elektrischen oder elektronischen Geräten, wie beispielsweise Vorschaltgeräte oder Konverter, unterhalb der Vorrichtung möglich wird.

Das Gehäuse-Vorderteil und das Gehäuse-Hinterteil können unmittelbar miteinander verbunden werden. Alternativ können zumindest ein Teil des Gehäuse-Vorderteils und ein Teil des Gehäuse-Hinterteils einstückig ausgebildet werden. Vorrichtungen, wobei das Gehäuse-Vorderteil und das Gehäuse-Hinterteil getrennt voneinander sind und ausschließlich mittels flexibler elektrischer Verbindungselemente verbunden sind, sind nicht Gegenstand der Erfindung. Dazu wird es bevorzugt, dass die elektrische Kontaktierung aus den Kontaktierstellen im Bereich der Abstufung unmittelbar mit der ersten elektrischen Kontaktierung der Kontaktierstellen im Gehäuse-Vorderteil vorgesehen wird. Weiterhin kann die elektrische Kontaktierung aus den Kontaktierstellen im Bereich der Abstufung direkt im an sich bekannten Stanzteil erfolgen, der für die erste elektrische Kontaktierung der Kontaktierstellen im Gehäuse-Vorderteil vorgesehen ist.

Es bringt den Vorteil, dass keine weitere zusätzliche elektrische Verbindung zwischen den ersten Kontaktierstellen und den erfindungsgemäßen Kontaktierstellen notwendig wird. Die Herstellung der erfindungsgemäßen Vorrichtung wird dadurch vereinfacht. Kollisionen einer weiteren zusätzlichen elektrischen Verbindung mit den Kontaktierstellen des Gehäuse-Hinterteils werden dadurch auch vermieden, da die erfindungsgemäßen Kontaktierstellen nicht auf der hinteren Stirnseite des Gehäuse-Hinterteils angeordnet sind.

Es ist von Vorteil, dass die elektrische Kontaktierung zu weiteren elektrischen oder elektronischen Geräten an den Kontaktierstellen im Bereich der Abstufung für starre oder flexible elektrische Leiter, male Pin-Stecker oder Steckverbinder vorgesehen ist. Es können an sich bekannte Kontaktierstellen im Bereich der Abstufung eingesetzt werden.

Dazu wird die gesamte Höhe der erfindungsgemäßen Vorrichtung nicht beeinträchtigt. Die Höhe des Gehäuse-Vorderteils bleibt erhalten und die Höhe des Gehäuse-Hinterteils ist sogar kleiner als die Höhe des Gehäuse-Vorderteils. Die verbesserte Vorrichtung kann beispielsweise weiterhin in einer an sich bekannten Leuchtenschiene eingesetzt werden, da ihre gesamte Höhe unverändert ist, im Vergleich zu den bisherigen Vorrichtungen.

Mit der erfindungsgemäßen Vorrichtung können nun mehreren solchen Vorrichtungen in Serie bzw. hintereinander montiert werden, beispielsweise in einem Schienensystem für Leuchten, wobei das Niveau bzw. die Montageebene für alle Vorrichtungen derselbe ist.

Ein weiteres wesentliches Merkmal der Erfindung ist es, dass am Gehäuse-Hinterteil zumindest eine elektrische Kontaktierung über Kontaktierstellen zur elektrischen Kontaktierung mit weiteren elektrischen oder elektronischen Geräten vorgesehen wird und dass am Gehäuse-Hinterteil zumindest eine elektrische Kontaktierung über Kontaktierstellen zur elektrischen Einspeisung, insbesondere Netzeinspeisung, vorgesehen wird.

Dazu können die elektrischen Kontaktierungen über Kontaktierstellen am Gehäuse-Hinterteil als Steckverbindungen ausgebildet werden.

Es bringt den Vorteil, dass eine zusätzliche Einspeisung vorhanden wird. Für die elektrische Kontaktierung des Steckverbinders mit der Vorrichtung können vorzugsweise Stanzteile zum Einsatz kommen. Für eine Netzeinspeisung sind andere Voraussetzungen für eine elektrische Kontaktierung zu berücksichtigen. Es können die gleichen aber gegenläufigen Stanzteile im Steckverbinder und in der Kontaktierstelle für eine Kontaktierung eingesetzt werden. Dadurch ermöglicht es ein Anschluss für höhere Strömgänge und größere Querschnitte.

Weiterhin können im Gehäuse-Hinterteil zwei Gruppen von Kontaktierstellen vorgesehen werden, jeweils als Abgriff bzw. Stecker. Der Abgriff bzw. Stecker, der gegebenenfalls ein an sich bekannter Stecker sein kann, kann beispielweise zum Weiterschleifen zu anderen Lichtbalken dienen.

Zusätzlich kann ein Erdungskontakt an der Vorrichtung vorhanden sein und zumindest eine Kontaktierstelle kann für den Erdungskontakt vorgesehen sein.

Bevorzugt ist, dass der Erdungskontakt als Spange auf der Vorrichtung ausgebildet wird und/oder dass der Erdungskontakt im montierten bzw. vorgespannten Zustand mit einem weiteren Bauteil wirksam sein kann.

Diese Ausführungsmöglichkeit als Erdungsspange ist besonders vorteilhaft für eine Vorrichtung, die in einem Schienensystem eingesetzt wird, da die Erdungsspange im Tunnel des Schienensystems gespannt werden kann.

Die erfindungsgemäße Vorrichtung kann beispielsweise als Leuchtenanschlussklemme verwendet werden, insbesondere für Einzelleuchten, die sich auch in einem Schienensystem befinden können. Durch ihre kleine bzw. niedrige Bauform in der Höhe und Breite, kann sie auch bei LED-Anwendungen eingesetzt werden.

Die erfindungsgemäße Vorrichtung kann vorzugsweise eine schraubenlose Anschluss- oder Verbindungsklemme sein.

Die Erfindung betrifft außerdem auch eine Leuchte mit der erfindungsgemäßen Vorrichtung. Die Erfindung kann auch ein elektrisches Gerät mit der erfindungsgemäßen Vorrichtung betreffen.

Im Folgenden wird die Erfindung anhand einer Ausführungsform näher beschrieben, die jedoch nur beispielhaft, nicht aber einschränkend aufzufassen sein soll.

Es zeigen:
- Fig. 1:: perspektivische Ansicht einer ersten Ausführungsform der erfindungsgemäßen Vorrichtung mit einer Erdungsspange und einem Abgriff.
- Fig. 2:: weitere perspektivische Ansicht der erfindungsgemäßen Vorrichtung nach Fig. 1.
- Fig. 3:: vordere Ansicht einer erfindungsgemäßen Vorrichtung in einem Schienensystem.
- Fig. 4:: perspektivische Ansicht einer zweiten Ausführungsform der erfindungsgemäßen Vorrichtung mit zwei Abgriffen.
- Fig. 5:: weitere perspektivische Ansicht der erfindungsgemäßen Vorrichtung nach Fig. 4.
- Fig. 6:: seitliche Schnittansicht der erfindungsgemäßen Vorrichtung nach Fig. 4.
- Fig. 7:: perspektivische Ansicht einer weiteren Ausführungsform der erfindungsgemäßen Vorrichtung mit Abgriff zur Netzeinspeisung.
- Fig. 8:: weitere perspektivische Ansicht der erfindungsgemäßen Vorrichtung nach Fig. 7.
- Fig. 9:: Explosionsansicht der erfindungsgemäßen Vorrichtung nach Fig. 7.
- Fig. 10:: weitere Explosionsansicht der erfindungsgemäßen Vorrichtung nach Fig. 9.

In Fig. 1 und Fig. 2 ist eine erfindungsgemäße Vorrichtung 1 zum kontaktieren von nicht abgebildeten elektrischen Leitern, sowie einem elektrischen Steckverbinder, als Stecker 10, dargestellt. Diese Vorrichtung 1 ist hier als Anschluss- und Verbindungsklemme ausgebildet.

Die Vorrichtung 1 weist ein Gehäuse-Vorderteil 2 auf und ein Gehäuse-Hinterteil 3 auf. Im Gehäuse-Vorderteil 2 können elektrische Anschlüsse erfolgen und im Gehäuse-Hinterteil 3 können weitere elektrische Anschlüsse erfolgen. Im Gehäuse-Vorderteil 2 können die Kontaktierstellen 7 als an sich bekannte Anschlusspole ausgebildet sein. Im Gehäuse-Hinterteil 3 können die Kontaktierstellen 9 als an sich bekannte Female-Steckanschlüsse für die Kontakte 11 des Steckers 10 ausgebildet sein. Weiterhin kann der Stecker 10 Anschlusspole 12 aufweisen, um eine elektrische Verbindung mit weiteren elektrischen nicht dargestellten Elementen zu ermöglichen.

Die Unterseite 5 des Gehäuse-Hinterteils 3 der Vorrichtung 1 ist versetzt zu der Unterseite 4 des Gehäuse-Vorderteils 2 der Vorrichtung 1 angeordnet, so dass eine Abstufung 6 zwischen Unterseite 4 des Gehäuse-Vorderteils 2 und Unterseite 5 des Gehäuse-Hinterteils 3 entsteht. Die Oberseite des Gehäuse-Vorderteils 2 und die Oberseite des Gehäuse-Hinterteils 3 sind, wie dargestellt, vorzugsweise auf derselben Ebene vorgesehen. Der Absatz zwischen der Unterseite 4 des Gehäuse-Vorderteils 2 und der Unterseite 5 des Gehäuse-Hinterteils 3 ermöglicht die Anordnung von Kontaktierstellen 8 auf der Unterseite der Vorrichtung 1, die in dieser Ausführungsform beispielsweise als Anschlusspole dargestellt sind.

Weiterhin auf der Unterseite der Vorrichtung 1 können Befestigungselemente 16 vorgesehen werden, hier als Schnappelement, um eine Befestigung der Vorrichtung 1 mit nicht dargestellten Elementen. Die Vorrichtung 1 kann insbesondere auf Leuchtmodulen oder Beleuchtungselementen montiert werden.

Die Vorrichtung 1 weist auch eine an sich bekannte Erdung 13 auf der Unterseite 4 des Gehäuse-Vorderteils 2 auf. Erfindungsgemäß ist eine Erdungsspange 14 auf der Unterseite 4 des Gehäuse-Vorderteils 2 vorgesehen, die im ständigen Kontakt mit der Erdung 13 steht und Federschenkel 15 seitlich des Gehäuse-Vorderteils 2 aufweist. Bei den Kontaktierstellen 7 ist insbesondere ein Anschlusspol für die Erdung vorgesehen.

Es ist auch vorstellbar, dass die Erdung 13 entfällt und dass nur die Erdungsspange 14 auf der Vorrichtung 1 vorhanden ist. In diesem Fall ist eine elektrische Verbindung bzw. Kontaktierung zwischen einem Anschlusspol der Kontaktierstelle 7 und der Erdungsspange 14 vorhanden.

In Fig. 3 ist ein möglicher Einsatzbereich für die Vorrichtung 1 dargestellt. Die Vorrichtung 1 ist in einem Schienensystem 17, vorzugsweise ein Schienensystem für nicht dargestellte Beleuchtungselemente, angeordnet, wobei die Vorrichtung 1 in einer Blechöffnung 18 des Schienensystems 17 montiert werden kann.

Die Erdungsspange 14 ist mittels ihrer Federschenkel 15 in der Blechöffnung 18 gespannt und ein Erdungskontakt mit dem Schienensystem ist dadurch gegeben.

In Fig. 4 und Fig. 5 ist eine weitere Ausführungsform der erfindungsgemäßen Vorrichtung dargestellt, wobei im Vergleich zu Fig. 1 eine zusätzliche Anschlussmöglichkeit gegeben ist, hier im Gehäuse-Hinterteil 3. Auf der Oberseite der Vorrichtung 1 ist die Kontaktierstelle 22 vorgesehen. In dieser Ausführungsform ist für die Kontaktierstelle 22 ein Stecker 19 zur elektrischen Verbindung passend, wobei der Stecker 19 großteils ähnlich zum Stecker 10 ist. Die Kontakte 20 des Steckers 19 werden bei Montage in die Kontaktierstellen 22 gesteckt. Die Anschlusspole 21 des Steckers 19 sind für elektrische nicht dargestellte Leiter, die an sich bekannt sind bzw. üblich für solche Anwendungen sind, zu weiterer elektrischer Verbindung vorgesehen.

Die Fig. 6 zeigt eine Schnittansicht der Vorrichtung, wobei ersichtlich ist, dass der Stanzteil 23, die für die elektrische Kontaktierung von der Kontaktierstelle 7 innerhalb der Vorrichtung 1 sorgt, auch für die elektrische Kontaktierung der Kontaktierstelle 8 innerhalb der Vorrichtung 1 sorgt. Keine zusätzliche Stanzteile oder elektrisches Verbindungselement ist für die Kontaktierstelle 8 notwendig.

Fig. 7 und Fig. 8 zeigen eine dritte Ausführungsform der erfindungsgemäßen Vorrichtung. Im Gehäuse-Hinterteil 3 ist die zusätzliche Anschlussmöglichkeit zu der Kontaktierstelle 9, als Kontaktierstelle 27 ausgebildet. In dieser Ausführungsform ist für die Kontaktierstelle 27 ein Stecker 24 zur elektrischen Verbindung passend, wobei der Stecker 24 beispielsweise für eine Netzeinspeisung vorgesehen ist. Die Kontakte 25 des Steckers 24 werden bei Montage in die Kontaktierstellen 27 gesteckt. Die Anschlussstelle 26 des Steckers 24 sind vorzugsweise für einen weiteren nicht dargestellten Stecker, der an sich bekannt ist bzw. üblich für solche Anwendungen ist, zu weiterer elektrischer Verbindung vorgesehen.

Eine Explosionsansicht dieser Ausführungsform ist auf Fig. 9 und Fig. 10 ersichtlich. In den Kontaktierstellen 27 Stanzteile 29 vorgesehen sind. In den Kontakten 25 des Steckers 24 sind ebenfalls Stanzteile 28 vorgesehen. Es ist vorteilhaft, wenn die Stanzteile 28 und 29 jeweils in ihren Bauteilen integriert sind. Es können an sich bekannte Stanzteile eingesetzt werden, sogar die gleichen aber gegenläufigen Stanzteile, einerseits als Gabelkontakt und anderseits als Querkontakt, damit sie zueinander passen. Eine solche Kombination zwischen Stecker und Kupplung für höhere Strömgänge (16A) und größere Querschnitte besonders gut geeignet.

Verbindungselemente 30 und 31, die leitend sind, verbinden die Stanzteile 23 zu den jeweiligen Kontaktierstellen 27 und 9. Bei den Verbindungselementen 30 ist ein Haken an einem Ende vorhanden, der in den Stanzteilen 29 gesteckt wird.

Ersichtliche Details auf der Zeichnungen, die hier nicht ausführlich beschrieben worden sind, sind auch Gegenstand der Erfindung. Weitere Ausführungsformen der erfindungsgemäßen Vorrichtung, die hier nicht dargestellt sind, sollen von der Erfindung nicht ausgeschlossen sein.

### Bezugzeichen:

- 1.: Vorrichtung
- 2.: Gehäuse-Vorderteil
- 3.: Gehäuse-Hinterteil
- 4.: Unterseite von 2
- 5.: Unterseite von 3
- 6.: Abstufung zwischen 2 und 3
- 7.: Kontaktierstelle
- 8.: Kontaktierstelle
- 9.: Kontaktierstelle
- 10.: Stecker
- 11.: Kontakt
- 12.: Anschlusspol
- 13.: Erdung
- 14.: Erdungsspange
- 15.: Federschenkel
- 16.: Befestigungselement
- 17.: Schienensystem
- 18.: Blechöffnung
- 19.: Stecker
- 20.: Kontakt
- 21.: Anschlusspol
- 22.: Kontaktierstelle
- 23.: Stanzteil
- 24.: Stecker
- 25.: Kontakt
- 26.: Anschlussstelle
- 27.: Kontaktierstelle
- 28.: Stanzteil
- 29.: Stanzteil
- 30.: Verbindungselement
- 31.: Verbindungselement

## Patentansprüche

1. Vorrichtung (1) zum Kontaktieren von elektrischen Leitern und/oder elektrischen Steckverbindern,
- mit zumindest einem Gehäuse-Vorderteil (2) und einem Gehäuse-Hinterteil (3),
- wobei das Gehäuse-Vorderteil (2) und das Gehäuse-Hinterteil (3) als Einheit ausgebildet sind,
- wobei zumindest eine erste elektrische Kontaktierung über erste Kontaktierstellen (7) im Gehäuse-Vorderteil (2) und zumindest eine weitere elektrische Kontaktierung über Kontaktierstellen (9) im Gehäuse-Hinterteil (3) vorgesehen sind,
wobei auf einer Seite der Vorrichtung eine Abstufung (6) zwischen dem Gehäuse-Vorderteil (2) und dem Gehäuse-Hinterteil (3) ausgebildet ist, und wobei die Höhe des Gehäuse-Hinterteils (3) kleiner ist als die Höhe des Gehäuse-Vorderteils (2), **dadurch gekennzeichnet, dass** zweite Kontaktierstellen (8) zur elektrische Kontaktierung im Bereich der Abstufung (6) vorgesehen sind und im Gehäusevorderteil (2) derart angeordnet sind, die zweiten Kontaktierstellen (8) zur elektrischen Kontaktierung im Bereich der Abstufung (6) zugänglich sind.

2. Vorrichtung (1) nach einem der vorhergehenden Ansprüche, **dadurch gekennzeichnet, dass**
die elektrische Kontaktierung der zweiten Kontaktierstellen (8) im Bereich der Abstufung (6) unmittelbar mit der ersten elektrischen Kontaktierung der Kontaktierstellen (7) im Gehäuse-Vorderteil (2) vorgesehen ist.

3. Vorrichtung (1) nach einem der vorhergehenden Ansprüche, **dadurch gekennzeichnet, dass**
die elektrische Kontaktierung zu weiteren elektrischen oder elektronischen Geräten an den zweiten Kontaktierstellen (8) im Bereich der Abstufung (6) für starre oder flexible elektrische Leiter oder Steckverbinder vorgesehen ist.

4. Vorrichtung (1) nach einem der vorhergehenden Ansprüche, **dadurch gekennzeichnet, dass**
am Gehäuse-Hinterteil (3) zumindest eine elektrische Kontaktierung über Kontaktierstellen (27) zur elektrischen Einspeisung, insbesondere Netzeinspeisung, vorgesehen ist, wobei die elektrische Kontaktierung insbesondere über Stanzteile (28, 29) erfolgt.

5. Vorrichtung (1) nach einem der vorhergehenden Ansprüche, **dadurch gekennzeichnet, dass**
die elektrischen Kontaktierungen über Kontaktierstellen (9, 27) am Gehäuse-Hinterteil (3) als Steckverbindungen ausgebildet sind.

6. Vorrichtung (1) nach einem der vorhergehenden Ansprüche, **dadurch gekennzeichnet, dass**
ein Erdungskontakt (13) an der Vorrichtung (1) vorhanden ist und zumindest eine Kontaktierstelle (7) für den Erdungskontakt (13) vorgesehen ist.

7. Vorrichtung (1) nach Anspruch 6, **dadurch gekennzeichnet, dass**
der Erdungskontakt als Erdungsspange (14) auf der Vorrichtung (1) ausgebildet ist und/oder dass der Erdungskontakt (13, 14) im vorgespannten Zustand mit einem weiteren Bauteil wirksam ist.

8. Leuchte oder elektrisches Gerät mit einer Vorrichtung (1) nach einem der vorhergehenden Ansprüche.

## Claims

1. Device (1) for contacting electrical conductors and/or electrical connectors,
- with at least a housing front part (2) and a housing rear part (3),
- wherein the housing front part (2) and the housing rear part (3) are formed as a unit,
- wherein at least a first electrical contact is provided via first contact points (7) in the housing front part (2), and at least one further electrical contact is provided via contact points (9) in the housing rear part (3),
- wherein a step (6) is formed between the housing front part (2) and the housing rear part (3) on one side of the device, and
- wherein the height of the housing rear part (3) is less than the height of the housing front part (2),
**characterized in that**
- the second contact points (8) are provided for electrical contact in the region of the step (6) and are arranged in the housing front part (2) in such a way that
- the second contact points (8) are accessible for electrical contact in the region of the step (6).

2. Device (1) according to one of the preceding claims, **characterized in that** the electrical contact of the second contact points (8) in the region of the step (6) is provided directly with the first electrical contact of the contact points (7) in the housing front part (2).

3. Device (1) according to one of the preceding claims, **characterized in that** the electrical contact with other electrical or electronic devices at the second contact points (8) in the region of the step (6) is provided for rigid or flexible electrical conductors or connectors.

4. Device (1) according to one of the preceding claims, **characterized in that** at the housing rear part (3) at least one electrical contact is provided for electrical supply via contact points (27), in particular mains supply, wherein the electrical contact is, in particular, via stamped parts (28, 29).

5. Device (1) according to one of the preceding claims, **characterized in that** the electrical contact via contact points (9, 27) on the housing rear part (3) is in the form of plug-in connections.

6. Device (1) according to one of the preceding claims, **characterized in that** a grounding contact (13) is provided on the device (1) and at least one contact point (7) is provided for the grounding contact (13).

7. Device (1) according to claim 6, **characterized in that** the grounding contact is designed as a grounding clasp (14) on the device (1) and/or that the grounding contact (13, 14) in the prestressed state is effective with a further component.

8. Luminaire or electrical device with a device (1) according to one of the preceding claims.

## Revendications

1. Dispositif (1) pour la mise en contact de conducteurs électriques et/ou de connecteurs électriques,
- avec au moins une partie avant de boîtier (2) et une partie arrière de boîtier (3),
- la partie avant de boîtier (2) et la partie arrière de boîtier (3) étant conçus comme une unité,
- au moins un premier contact électrique par l'intermédiaire de premiers points de contact (7) étant prévu dans la partie avant de boîtier (2) et au moins un autre contact électrique par l'intermédiaire de points de contact (9) étant prévus dans la partie arrière de boîtier (3),
moyennant quoi, sur un côté du dispositif, un épaulement (6) est réalisé entre la partie avant de boîtier (2) et la partie arrière de boîtier (3) et moyennant quoi la hauteur de la partie arrière de boîtier (3) est inférieure à la hauteur de la partie avant de boîtier (2), **caractérisé en ce que** des deuxièmes points de contact (8) sont prévus pour le contact électrique au niveau de l'épaulement (6) et sont disposés dans la partie avant de boîtier (2) de façon à ce que les deuxièmes points de contact (8) soient accessibles pour un contact électrique au niveau de l'épaulement (6).

2. Dispositif (1) selon l'une des revendications précédentes, **caractérisé en ce que** le contact électrique des deuxièmes points de contact (8) est prévu au niveau de l'épaulement (6) directement avec le premier contact électrique des points de contact (7) dans la partie avant de boîtier (2).

3. Dispositif (1) selon l'une des revendications précédentes, **caractérisé en ce que** le contact électrique avec d'autres appareils électriques ou électroniques est prévu sur les deuxièmes points de contact (8) au niveau de l'épaulement (6) pour des conducteurs ou connecteurs rigides ou flexibles.

4. Dispositif (1) selon l'une des revendications précédentes, **caractérisé en ce que**
sur la partie arrière de boîtier (3), est prévu au moins un contact électrique par l'intermédiaire de points de contact (27) pour l'alimentation électrique, plus particulièrement l'alimentation par un réseau, le contact électrique ayant lieu plus particulièrement par l'intermédiaire de pièces estampées (28, 29).

5. Dispositif (1) selon l'une des revendications précédentes, **caractérisé en ce que**
les contacts électriques sont réalisés par l'intermédiaire de points de contact (9, 27) sur la partie arrière de boîtier (3) sous la forme de connecteurs.

6. Dispositif (1) selon l'une des revendications précédentes, **caractérisé en ce qu'**un contact de mise à la terre (13) est présent sur le dispositif (1) et au moins un point de contact (7) est prévu pour le contact de mise à la terre (13).

7. Dispositif (1) selon la revendication 6, **caractérisé en ce que** le contact de mise à la terre est conçu comme une barrette de mise à la terre (14) sur le dispositif (1) et/ou **en ce que** le contact de mise à la terre (13, 14) agit, dans l'état précontraint, avec un autre composant.

8. Luminaire ou appareil électrique avec un dispositif (1) selon l'une des revendications précédentes.
